# EUROPÄISCHE PATENTSCHRIFT

(11) **EP 0 456 907 B1**
(45) Veröffentlichungstag und Bekanntmachung des Hinweises auf die Patenterteilung: **22.03.1995**
(21) Anmeldenummer: 90124462.4
(22) Anmeldetag: 17.12.1990
(51) Int. Cl.: H01J 61/073, H01J 61/82

(54) **Hochdruckentladungslampe**
High-pressure discharge lamp
Lampe à décharge à haute pression

(30) Priorität: 15.03.1990 DE 4008375
(43) Veröffentlichungstag der Anmeldung: 21.11.1991
(73) Patentinhaber: Patent-Treuhand-Gesellschaft für elektrische Glühlampen mbH, 81543 München (DE)
(72) Erfinder: Fromm, Dietrich, Dr., W-8151 Warngau (DE); Hohlfeld, Andreas, Dr., W-1000 Berlin 12 (DE)

(56) Entgegenhaltungen:
- EP-A- 0 213 927
- DE-A- 3 036 746
- GB-A- 486 138
- GB-A- 491 176
- GB-A- 2 126 415
- US-A- 3 670 195
- US-A- 4 968 916

## Beschreibung

Die Erfindung behandelt eine Hochdruckentladungslampe mit einer Metallhalogenidfüllung gemäß dem Oberbegriff des Anspruchs 1.

Hochdruckentladungslampen mit Metallhalogenidfüllung besitzen als Elektrodenmaterial meist eine Stiftelektrode, die sich aus einem Kernstift und einer oder mehrerer übereinander um das Ende des Stiftes gewickelter Drahtwendeln zusammensetzt. Die Spitze des Stiftes ragt über die den Elektrodenkopf bildenden Drahtwendeln hinaus, um als Ansatzpunkt für den Entladungsbogen zu dienen. Ein Beispiel für eine solche Elektrodenkonstruktion findet sich in der US-PS 4 396 857. Diese Konstruktion hat sich jedoch bei Hochdruckentladungslampen mit Metallhalogenidfüllungen, die die Metalle Natrium und Zinn enthalten und zur Erzeugung von Farbtemperaturen von 2700 bis 3400 K verwendet werden, als ungeeignet herausgestellt. Solche Füllungen bewirken beim Betrieb der Lampe einen schnellen Abbrand der Elektrodenspitzen, gefolgt von Bogenverlängerung und Anstieg von Brennspannung und Wiederzündspitze. Der Elektrodenabbrandprozeß begrenzt somit die Lebensdauer, da die Lampe verlöscht, wenn die Wiederzündspitze die Leerlaufspannung übertrifft.

Der Abbrand der Elektrodenspitzen kann durch eine massivere Ausgestaltung des Elektrodenstiftes im Bereich des Bogenansatzpunktes reduziert werden. Allerdings erhöht sich dadurch bei diesen Lampen beim 50 bis 60 Hz-Betrieb der Flickerfaktor. Dies wird bei Anwendung dieser Lampen im Innenraumbereich, wofür sie insbesondere vorgesehen sind, vom Betrachter als unangenehm empfunden.

Der Erfindung liegt die Aufgabe zugrunde, eine Metallhalogenid-Hochdruckentladungslampe zu schaffen, bei der durch eine spezielle Elektrodenkonstruktion trotz Verwendung von Natrium und Zinn als Füllungssubstanzen der Elektrodenabbrand und der Flickerfaktor klein gehalten werden kann und die Lampeneigenschaften bei Drehung der Lampe um die Bogenachse unverändert bleiben. Die Elektroden sollten einen einfachen Aufbau aufweisen, kostengünstig herzustellen sein und Axialsymmetrie aufweisen.

Die Aufgabe wird bei der erfindungsgemäßen Hochdruckentladungslampe durch die kennzeichnenden Merkmale des Anspruchs 1 gelöst. Weitere vorteilhafte Ausgestaltungen sind den Unteransprüchen zu entnehmen.

Messungen an solchen Elektroden haben gezeigt, daß diese sowohl bezüglich des Elektrodenabbrands als auch des Flickerfaktors optimale Eigenschaften besitzen, wenn der Durchmesser d in mm des Elektrodenstifts der Formel $\text{d =} \sqrt{{\text{0,083 x i}}_{\text{L}}}$ genügt, wobei i_{L} der Effektivwert des Lampenstroms in A ist.

Prinzipiell läßt sich durch einen noch kleineren Wert für den Stiftdurchmesser, wie er sich aus der oben aufgeführten Formel ergibt, der Flickerfaktor weiter verbessern, da dann die für den Faktor verantwortliche Wärmeableitung vom Elektrodenkopf in die Quetschung weiter reduziert wird. Praktisch bringt dies jedoch keine Vorteile, da dann die durch das genannte Füllungssystem verursachte Korrosion des dünnen Elektrodenstiftes am Übergang zur Quetschung zu einem vorzeitigen Ausfall der Lampe führt. Um die für diesen Lampentyp geforderte mittlere Lebensdauer von 6000 Std. zu erreichen, darf daher der in der obigen Formel unter der Wurzel stehende Wert um höchstens 0,02 verkleinert werden. Andererseits darf dieser Wert auch um höchstens 0,02 vergrößert werden, da sonst der Flickerfaktor die Störschwelle von 0,25 % übersteigt. Der zulässige Bereich für den Durchmesser des Elektrodenstiftes kann daher durch die Formel $\text{d =} \sqrt{{\text{0,083 x i}}_{\text{L}} \text{± 0,02}}$ eingegrenzt werden.

Der Elektrodenkopf muß eine im wesentlichen zylindrische oder kegelstumpfförmige Gestalt aufweisen und die Spitze des Elektrodenstiftes darf nicht über das dem Entladungsbogen zugewandte Ende des Elektrodenkopfes hinausgehen. Die Masse M des Elektrodenkopfes in mg, einschließlich des darin befindlichen Teils des Elektrodenstiftes, wird nach oben und unten durch die Formel ${\text{M = i}}_{\text{L}} \text{x (23 ± 8)}$ eingegrenzt, wobei i_{L} der Effektivwert des Lampenstroms in A ist. Die zulässige Elektrodenmasse wird dabei nach oben durch die Forderung eines Flickerfaktors von ≦ 0,25 % beschränkt. Andererseits darf auch die in der Formel angegebene Untergrenze nicht unterschritten werden, weil sonst der oben beschriebene Abbrandmechanismus die mittlere Lebensdauer unter die geforderten 6000 Std. absenkt.

Eine weitere Verbesserung des Flickerfaktors läßt sich erzielen, wenn die Spitze des Elektrodenstiftes gegenüber dem dem Entladungsbogen zugewandten Ende des Elektrodenkopfes um ein bis zwei Stiftdurchmesser zurückgesetzt ist, so daß sich an der Stirnseite des Kopfes im Zentrum eine kleine Mulde ergibt.

Die Herstellung der Elektrode gestaltet sich sehr einfach und kostengünstig, wenn der Elektrodenkopf aus einer oder mehrerer übereinandergewickelter Drahtwendeln gebildet wird. Als Draht wird vorteilhaft BSD-Draht verwendet, ein Wolframdraht, dem zwecks einer günstigeren Verarbeitbarkeit geringe Mengen an Kalium beigegeben sind. Der Elektrodenkopf kann aber auch aus einem Wolfram-Sinterkörper bestehen.

Die Erfindung ist an Hand der folgenden Ausführungsbeispiele veranschaulicht.
- Figur 1: zeigt den Aufbau einer erfindungsgemäßen Hochdruckentladungslampe mit zweiseitig gequetschtem Entladungsgefäß
- Figur 2: zeigt eine Elektrode für eine Hochdruckentladungslampe gemäß Figur 1
- Figur 3: zeigt den Aufbau einer erfindungsgemäßen Hochdruckentladungslampe mit einseitig gequetschtem Entladungsgefäß
- Figur 4: zeigt eine Elektrode für eine Hochdruckentladungslampe gemäß Figur 3

Die in Figur 1 dargestellte 70 W-Hochdruckentladungslampe 1 besteht aus einem zweiseitig gequetschten Entladungsgefäß 2 aus Quarzglas, das von einem Außenkolben 3 umschlossen ist. Die Elektroden 4, 5 - schematisch dargestellt - sind mittels Folien 6, 7 gasdicht in das Entladungsgefäß 2 eingeschmolzen und über Stromzuführungen 8, 9, Dichtungsfolien 10, 11 des Außenkolbens 3 und über weitere kurze Stromzuführungen mit den elektrischen Anschlüssen der Keramiksockel (R7s) 12, 13 verbunden. In eine Quetschung des Entladungsgefäßes 2 ist zusätzlich - über ein Drahtstück - ein auf einem Metallplättchen aufgebrachtes Gettermaterial 14 potentialfrei eingeschmolzen. Die Enden 15, 16 des Entladungsgefäßes 2 sind mit einem wärmereflektierenden Belag versehen. Als Füllung enthält das Entladungsgefäß 2 neben Quecksilber und einem Edelgas Metalljodide und -bromide von Natrium, Zinn, Thallium, Indium und Lithium. Die Lampe 1 - mit einer Leistungsaufnahme von 70 W - weist bei einem Nennstrom (Effektivwert) von 0,9 A eine Lichtausbeute von 70 lm/W auf.

Figur 2 zeigt eine Elektrode 4, 5, wie sie in der Hochdruckentladungslampe 1 gemäß Figur 1 eingebaut ist. Die Elektrode 4, 5 besteht aus einem Elektrodenstift 17 mit 7,2 mm Länge und einem Durchmesser von 0,25 mm, der über die Dichtungsfolien 6, 7 gasdicht in die Quetschung 18 eingeschmolzen ist. Der Elektrodenkopf 19 wird aus einer Doppellagenwendel gebildet, wobei die innere Wendel 20 aus sechs dicht gewickelten Windungen und die äußere Wendel 21 aus vier dicht gewickelten Windungen eines Drahtes mit einem Durchmesser von 0,2 mm besteht. Der aus der Doppellagenwendel gebildete Elektrodenkopf 19 steht 0,5 mm über das freie Ende des Elektrodenstiftes 17 hinaus. Sowohl der Elektrodenkopf als auch der Elektrodenstift bestehen aus BSD-Draht. Der Elektrodenkopf enthält kein Emittermaterial.

In Figur 3 ist der Aufbau einer erfindungsgemäßen 35 W-Hochdruckentladungslampe 22 mit einseitig gequetschtem Entladungsgefäß 23 aus Quarzglas dargestellt, wobei letzteres von einem Außenkolben 24 gasdicht umgeben ist. Die Elektroden 25, 26 - schematisch dargestellt - sind über Folien 27, 28 in das Entladungsgefäß 23 eingeschmolzen und über Stromzuführungen 29, 30, Dichtungsfolien 31, 32 des Außenkolbens 24 und über weitere kurze Stromzuführungen mit den elektrischen Anschlußstiften 33, 34 des Keramiksockels (G 12) 35 verbunden. An der Quetschung 36 des Entladungsgefäßes 23 ist außerdem ein Gettermaterial 37 auf einem Metallplättchen - über ein Drahtstück - potentialfrei befestigt. Die Füllungselemente dieser Lampe 22 entsprechen denen der oben aufgeführten 70 W-Hochdruckentladungslampe 1. Die 35 W-Hochdruckentladungslampe 22 besitzt bei einem Nennstrom (Effektivwert) von 0,5 A eine Lichtausbeute von 57 lm/W.

Figur 4 zeigt eine Elektrode 25 der Hochdruckentladungslampe 22 gemäß Figur 3. Die Elektrode 25 besteht aus einem Elektrodenstift 38, dessen eines Ende über die Dichtungsfolie 27 gasdicht in die Quetschung 36 eingeschmolzen ist. Das andere Ende des Stiftes 38 ist im rechten Winkel zum übrigen Stift umgebogen, damit der an diesem Ende befestigte Elektrodenkopf 39 in Richtung des Entladungsbogens weist. Auch dieser Elektrodenkopf 39 besteht aus einer Doppellagenwendel, wobei die innere Wendel 40 aus sechs dicht gewickelten Windungen und die äußere Wendel 41 aus vier dicht gewickelten Windungen besteht. Der Elektrodenkopf 39 steht etwas über das freie Ende des Elektrodenstiftes 38 hinaus. Auch diese Elektrode besteht aus BSD-Draht und enthält kein Emittermaterial.

## Patentansprüche

1. Hochdruckentladungslampe (1, 22) mit einer Leistung kleiner gleich 400 W, deren Entladungsgefäß (2, 23) eine Füllung aus Quecksilber, Metallhalogeniden, insbesondere von Natrium und Zinn, sowie zumindest ein Edelgas enthält und in das über Dichtungsfolien (6, 7; 27, 28) zwei Elektroden (4, 5; 25, 26) gasdicht eingeschmolzen sind, wobei jede Elektrode (4, 5; 25, 26) aus einem Elektrodenstift (17; 38) und einem darauf befestigten Elektrodenkopf (19, 39) besteht, dadurch gekennzeichnet, daß jede Elektrode (4, 5; 25, 26) folgende Merkmale aufweist:
- der Elektrodenkopf (19, 39) besitzt eine im wesentlichen zylindrische oder kegelstumpfförmige Außenkontur
- die den Elektrodenkopf (19, 39) tragende Spitze des Elektrodenstiftes (17, 38) reicht höchstens bis zu dem dem Entladungsbogen zugewandten Ende des Elektrodenkopfes (19, 39)
- der Elektrodenstift (17, 38) besitzt einen Durchmesser d in mm, dessen maximal und minimal zulässiger Wert gemäß der Formel $\text{d =} \sqrt{{\text{0,083 x i}}_{\text{L}} \text{± 0,02}}$ bestimmt wird, wobei i_{L} der Effektivwert des Lampenstroms in A ist
- der Elektrodenkopf (19, 39), einschließlich des darin befindlichen Teils des Elektrodenstiftes (17, 38), besitzt eine Masse M in mg, deren maximal und minimal zulässiger Wert durch die Formel ${\text{M = i}}_{\text{L}} \text{x (23 ± 8)}$ bestimmt wird, wobei i_{L} der Effektivwert des Lampenstroms in A ist.

2. Hochdruckentladungslampe nach Anspruch 1, dadurch gekennzeichnet, daß die den Elektrodenkopf (19, 39) tragende Spitze des Elektrodenstiftes (17, 38) gegenüber dem dem Entladungsbogen zugewandten Ende des Elektrodenkopfes (19, 39) etwas zurückgesetzt ist.

3. Hochdruckentladungslampe nach Anspruch 1, dadurch gekennzeichnet, daß der Elektrodenkopf (19, 39) aus einer oder mehreren Lagen von übereinandergewickelten Drahtwendeln besteht.

4. Hochdruckentladungslampe nach Anspruch 1 und 3, dadurch gekennzeichnet, daß der Elektrodenstift (17, 38) und die Drahtwendeln des Elektrodenkopfes (19, 39) aus Wolfram bestehen, das geringe Beimengungen an Kalium (BSD-Draht) enthält.

5. Hochdruckentladungslampe nach Anspruch 1, dadurch gekennzeichnet, daß der Elektrodenkopf aus einem Sinterkörper aus reinem Wolfram besteht.

## Claims

1. High-pressure discharge lamp (1, 22) with a power of less than or equal to 400 W, whose discharge vessel (2, 23) contains a filling of mercury, metal halides, especially of sodium and tin, as well as at least one inert gas, and into which two electrodes (4, 5; 25, 26) are sealed in a gas-tight fashion via sealing foils (6, 7; 27, 28), each electrode (4, 5; 25, 26) comprising an electrode shaft (17; 38) and an electrode head (19, 39) mounted thereon, characterized in that each electrode (4, 5; 25, 26) has the following features:
- the electrode head (19, 39) has an outer contour which is essentially cylindrical or frusto-conical,
- the tip of the electrode shaft (17, 38) carrying the electrode head (19, 39) reaches at most up to the end of the electrode head (19, 39) facing the discharge arc,
- the electrode shaft (17, 38) has a diameter d in mm whose maximum and minimum permissible values are determined in accordance with the formula $\text{d =} \sqrt{{\text{0.083 × i}}_{\text{L}} \text{± 0.02}} \text{,}$ i_{L} being the r.m.s. value of the lamp current in A, and
- the electrode head (19, 39), including the part of the electrode shaft (17, 38) located therein, has a mass M in mg whose maximum and minimum permissible values are determined by the formula M = i_{L} × (23 ± 8), i_{L} being the r.m.s. value of the lamp current in A.

2. High-pressure discharge lamp according to Claim 1, characterized in that the tip of the electrode shaft (17, 38) carrying the electrode head (19, 39) is somewhat recessed with respect to the end of the electrode head (19, 39) facing the discharge arc.

3. High-pressure discharge lamp according to Claim 1, characterized in that the electrode head (19, 39) comprises one or more layers of wire filaments wound one above another.

4. High-pressure discharge lamp according to Claims 1 and 3, characterized in that the electrode shaft (17, 38) and the wire filaments of the electrode head (19, 39) are composed of tungsten which contains small admixtures of potassium (BSD wire).

5. High-pressure discharge lamp according to Claim 1, characterized in that the electrode head comprises a sintered body of pure tungsten.

## Revendications

1. Lampe à décharge haute pression (1,22) possédant une puissance inférieure ou égale à 400 W et dont l'enceinte de décharge (2,23) contient un remplissage formé de mercure, d'halogénures métalliques, notamment du sodium et de l'étain, ainsi qu'au moins un gaz rare, et dans laquelle deux électrodes (4,5;25,26) sont scellées d'une manière étanche aux gaz dans l'enceinte de décharge, par l'intermédiaire de feuilles d'étanchéité (6,7;27,28), chaque électrode (4,5;25, 26) étant constituée par une tige (17;38) et par une tête d'électrode (19,39) fixée sur cette tige, caractérisée par le fait que chaque électrode (4,5;25,26) possède les caractéristiques suivantes :
- la tête d'électrode (19,39) possède un contour extérieur sensiblement cylindrique ou de forme tronconique,
- la pointe, qui porte la tête d'électrode (19,39), de la tige d'électrode (17,38) s'étend au maximum jusqu'à l'extrémité, tournée vers l'arc de décharge, de la tête d'électrode (19,39),
- la tige d'électrode (17,38) possède un diamètre d en mm, dont les valeurs maximale et minimale admissibles sont déterminées conformément à la formule $\text{d =} \sqrt{{\text{0,083 x i}}_{\text{L}} \text{± 0,02}} \text{,}$ i_{L} désignant la valeur effective du courant de la lampe en A,
- la tête d'électrode (19,39) possède, y compris la partie, située dans cette tête d'électrode, de la tige d'électrode (17,38), une masse (M) en mg, dont les valeurs maximale et minimale admissibles sont déterminées par la formule M = i_{L} x (23 ± 8), i_{L} étant la valeur effective du courant de la lampe en A.

2. Lampe à décharge à haute pression suivant la revendication 1, caractérisée par le fait que la pointe, qui porte la tête d'électrode (19,39) de la tige d'électrode (17,38) est légèrement en retrait par rapport à l'extrémité, tournée vers l'arc de décharge, de la tête d'électrode (19, 39).

3. Lampe à décharge à haute pression suivant la revendication 1, caractérisée par le fait que la tête d'électrode (19,39) est constituée par une ou plusieurs couches de filaments hélicoïdaux enroulés les uns sur les autres.

4. Lampe à décharge à haute pression suivant les revendications 1 et 3, caractérisée par le fait que la tige d'électrode (17,38) et les filaments hélicoïdaux de la tête d'électrode (19,39) sont réalisés en tungstène, qui contient de faibles quantités ajoutées de potassium (fil BSD).

5. Lampe à décharge à haute pression suivant la revendication 1, caractérisée par le fait que la tête d'électrode est constituée par un corps fritté formé de tungstène pur.
